# EUROPÄISCHE PATENTSCHRIFT

(11) **EP 2 392 386 B1**
(45) Veröffentlichungstag und Bekanntmachung des Hinweises auf die Patenterteilung: **12.04.2017**
(21) Anmeldenummer: 11002828.9
(22) Anmeldetag: 05.04.2011
(51) Int. Cl.: A62B 18/08, A62B 17/00

(54) **Sichtscheibe eines Schutzanzuges**
View pane of a protective suit
Visière d'un vêtement de protection

(30) Priorität: 04.06.2010 DE 102010022785
(43) Veröffentlichungstag der Anmeldung: 07.12.2011
(73) Patentinhaber: Tesimax - Altinger GmbH, 75242 Neuhausen-Steinegg (DE)
(72) Erfinder: Altinger, Sven, 75173 Pforzheim (DE)
(74) Vertreter: Wacker, Jost Oliver

(56) Entgegenhaltungen:
- DE-U1- 8 913 474
- FR-E- 50 359

## Beschreibung

Die Erfindung betrifft eine Sichtscheibe eines Schutzanzuges, wie insbesondere eines Chemieschutzanzuges, nach dem Oberbegriff des Anspruchs 1. Die Sichtscheibe weist dabei eine Außenscheibe mit strahlungshemmenden Eigenschaften auf. Als strahlungshemmende Eigenschaften im Sinne der Erfindung werden dabei alle Materialeigenschaften oder durch zusätzliche Mittel hervorgerufene Wirkungen verstanden, die eine Reflexion, Blockierung oder Reduzierung von Strahlung bewirkt, die beispielsweise durch Wärmestrahlung, UV-Strahlung beziehungsweise Lichteinfall gebildet sein kann. Dabei weist die Außenscheibe eine Farbtönung auf. Hierdurch kann eine übermäßiger Lichteinfall und ein dadurch hervorgerufenes Blenden des Benutzers beim Wechsel vom Dunklen zum Hellen vermieden werden. Zudem kann auf diese Weise bei gedämmten Lichtverhältnissen ein besserer Kontrast erzielt werden. Zudem ist an einer bezüglich des Schutzanzuges innen liegenden Seite der Außenscheibe eine Schutzschicht angeordnet, die insbesondere eine Schutzfunktion gegen Chemikalieneinwirkung oder eine Hitzeschutzfunktion aufweist. Ferner sind die Außenscheibe und die Schutzschicht unter Zwischenlage einer Dichtung angeordnet und bilden dabei einen Spaltraum. Dieser zwischen Außenscheibe und Schutzschicht gebildete Spaltraum bietet einen erhöhten mechanischen Schutz, da Beaufschlagungen der Außenscheibe nicht direkt auf die Schutzschicht wirken. Zudem wird hierdurch eine bessere Wärmedämmung erzielt.

Aus DE 8913474 U1 ist ein Sichtfenster, insbesondere für Hitze-Schutzbekleidung, bekannt, das drei Schichten aufweist. Eine äußere Schicht besteht aus einer Außenscheibe aus Polycarbonat mit einer Goldbedampfung als Reflexionsschicht. Die eigentliche Hitzeschutzfunktion wird durch eine mittlere PTFE-Folie übernommen. Ferner ist eine Innenscheibe aus Celluloseacetatpropionat vorgesehen.

Durch die goldbedampfte Außenseite derartiger Sichtfenster kann der Benutzer eines solchen Hitzeschutzanzuges wirksam gegen starke Hitzestrahlung geschützt werden, wie Sie insbesondere in Einsatzbereichen mit offener Flammenbildung entsteht.

FR 50 359 beschreibt ein Schutzvisier eines Schutzanzuges, das zwei Glasscheiben aufweist, die durch einen Dichtring voneinander beabstandet sind. Ferner weist das Schutzvisier an der Außenseite der äußeren Glasscheibe ein auch gegen hohe Temperaturen unempfindliches Schutzglas aus Glimmer sowie ein Schutzgitter auf.

Bei anderen Anwendungsbereichen von Schutzanzügen, wie insbesondere auf den Einsatzgebieten für Schutzanzüge gegen die Einwirkung chemischer Stoffe, kommt es häufig vor, dass ein Benutzer nicht einer weitestgehend konstanten Helligkeit ausgesetzt ist, sondern dass die Lichtverhältnisse häufig wechseln.

Bei den bekannten Sichtfenstern treten hierbei häufig die Probleme auf, dass die Benutzer bei gedämmten Lichtverhältnissen eine lediglich unzureichende Sicht haben oder bei einem Wechsel von einer Umgebung mit gedämmten Lichtverhältnissen in eine Umgebung beispielsweise mit direkter Sonnenstrahlung stark geblendet werden.

In US 2,851,388 ist ein Visier beschrieben, das beispielsweise für Sicherheitshauben verwendet werden kann. Dieses weist mehrere Schichten auf, von denen eine äußere Schicht durch zwei aneinander grenzende starre Kunststoffteile gebildet ist. Diese starren Kunststoffteile sind an einer gemeinsamen inneren Schicht gehalten, die aus einem biegeweichen Material gebildet ist. Hierbei kann eine der Schichten eine Tönung aufweisen.

US 6,364,980 B1 beschreibt den Aufbau einer mehrschichtigen Sichtscheibe eines Chemieschutzanzuges. Hierbei erfolgt die Verbindung zweier benachbarter Folien über einen randseitig umlaufenden beidseitigen Klebefilm.

WO 2006/138065 A1 beschreibt eine Schutzhaube, deren Visier durch eine biegbare Folie gebildet ist. Die Folie kann dabei zumindest im Bereich des Visiers eine Tönung aufweisen.

Die Aufgabe der Erfindung ist es, bei einer gattungsgemäßen Sichtscheibe einen erhöhten mechanischen Schutz zu gewährleisten.

Diese Aufgabe wird durch eine Sichtscheibe mit den Merkmalen des Anspruchs 1 gelöst. Dabei ist die Schutzschicht durch eine Folie aus PTFE oder FEP gebildet ist. Auf diese Weise wird eine besonders hohe Beständigkeit der Sichtscheibe gegen die Einwirkung chemischer Stoffe erzielt. Zudem ist an einer von der Außenscheibe abgewandten Seite der Sichtscheibe eine Innenscheibe vorgesehen, die eine weitere Schutzbarriere gegen äußere Einwirkungen, die insbesondere durch chemische Stoffe hervorgerufen werden, bildet. Die Schutzschicht und die Innenscheibe bilden hierbei unter Zwischenlage einer Innendichtung aus synthetischem Kautschuk einen weiteren Spaltraum. Durch diesen weiteren Spaltraum wird sowohl der mechanische Schutz als auch die thermische Dämmwirkung der Sichtscheibe weiter erhöht.

Dabei ist es günstig, wenn die Dichtung aus einem synthetischen Kautschuk gebildet ist, um bei möglichst geringen Herstellungskosten eine gleichmäßige Gasdichtigkeit gewährleisten zu können.

Vorteilhafterweise ist der synthetische Kautschuk der Dichtung und/oder der Innendichtung dabei durch Butyl gebildet, wodurch eine besonders hohe Gasundurchlässigkeit gewährleistet ist.

Vorzugsweise weist der mittels der Dichtung gebildete Spaltraum eine Stärke von 0,3 bis 0,7 mm auf, wodurch beispielsweise bei einem Durchbruch eines harten Gegenstandes durch die Außenscheibe in vielen Fällen eine weitere relevante Beaufschlagung der Schutzschicht vermieden werden kann.

In einer besonders vorteilhaften Ausführungsform ist die Farbtönung orange ausgeführt. Hierdurch kann bei den für den Einsatz von Chemieschutzanzügen üblichen Lichtverhältnissen einerseits ein ausreichender Blendschutz, beispielsweise gegen Sonneneinstrahlung, und andererseits eine besonders hohe Kontrasterhöhung bei gedämmten Lichtverhältnissen gewährleistet werden.

Dabei ist es günstig, wenn die Außenscheibe an einer Außenseite zusätzlich eine Goldbedampfung aufweist, um neben dem Blendschutz auch einen wirksamen Schutz gegen Hitzestrahlung vorhalten zu können.

Vorteilhafterweise die Außenscheibe durch Cellulosepropionat oder Polycarbonat gebildet, wodurch eine hohe Zugfestigkeit, Abriebsfestigkeit, Schlagzähigkeit und Steifigkeit der Sichtscheibe erzielt werden kann, woraus wiederum eine hohe Festigkeit gegenüber Durchstichen, Reißen oder Biegereißen resultiert.

Ferner ist es günstig, wenn die Innenscheibe durch Cellulosepropionat oder Polycarbonat gebildet ist, wodurch auch an der dem Benutzer zugewandten Seite der Sichtscheibe eine hohe Zugfestigkeit, Abriebsfestigkeit, Schlagzähigkeit und Steifigkeit der Sichtscheibe erzielt werden kann.

Bevorzugterweise weist die Innenscheibe zusätzlich eine hydrophile Beschichtung auf, um ein Beschlagen derselben während der Verwendung des betreffenden Schutzanzuges zu vermeiden.

In einer besonders vorteilhaften Ausführungsform betragen die Wertebereiche für den Aufbau der Sichtscheibe für die Außenscheibe 0,3 bis 1,7 mm, vorzugsweise 0,5 mm, für die Dichtung 0,3 bis 0,7 mm, vorzugsweise 0,5 mm, für die Schutzschicht 0,1 bis 0,15mm, vorzugsweise 0,127mm, für die Innendichtung 0,3 bis 0,7 mm, vorzugsweise 0,5 mm und für die Innenscheibe 0,3 bis 1,7 mm, vorzugsweise 1,0 mm.

Bei Einhaltung dieser Schichtdicken der einzelnen Bestandteile des Sandwich-Aufbaus werden die Eigenschaften der Sichtscheibe im Hinblick auf Durchsichtigkeit, Blendschutz, Gewicht und Schutzwirkung gegenüber Chemikalien und Hitzestrahlung insgesamt optimiert.

In den Figuren ist eine beispielhafte Ausführungsform der Erfindung dargestellt. Es zeigen:
- Figur 1: eine Ansicht eines Schutzanzuges mit einer erfindungsgemäßen Sichtscheibe,
- Figur 2: einen Schnitt durch eine die Sichtscheibe aufnehmende Rahmenvorrichtung in Ebene II-II aus Fig. 1,
- Figur 3: eine vergrößerte Ansicht des Details III aus Fig. 2 und
- Figur 4: einen vergrößerte Ansicht des geschnittenen Details IV aus Fig. 3.

Fig. 1 zeigt einen Schutzanzug 2 in Form eines Chemieschutzanzuges mit einer Kopfhaube 4. An dieser Kopfhaube 4 ist eine Rahmenvorrichtung 6 vorgesehen, in der eine Sichtscheibe 8 gehalten ist.

Wie insbesondere aus den Fig. 2 und 3 zu entnehmen ist, weist die Rahmenvorrichtung 6 einen Außenrahmen 10 und einen Innenrahmen 12 auf, die über Schraubverbindungen 14 unter Zwischenlage der Sichtscheibe 8 aneinander gehalten sind. Durch Lösen dieser Schraubverbindungen 14 ist es somit möglich, die Sichtscheibe 8 insgesamt oder Teile derselben zu entfernen und neue Teile in die Rahmenvorrichtung 6 einzusetzen.

Fig. 4 zeigt den Aufbau der Scheibe 8, die an einer nach außen gewandten Außenseite A eine Außenscheibe 16 mit einer Goldbedampfung 18 aufweist. Die Außenscheibe 16 ist dabei wahlweise aus Cellulosepropionat (CP) oder aus Polycarbonat (PC) hergestellt. Zudem weist die Außenscheibe 16 eine orangene Farbtönung 20 auf, wie durch Punktierung angedeutet.

An einer bezüglich des Schutzanzuges 2 innen liegenden Seite der Außenscheibe 16 ist unter Zwischenlage einer Dichtung 22 aus Butyl eine Schutzschicht 24 angeordnet, die durch eine Folie aus PTFE oder FEP gebildet ist und dadurch die eigentliche Chemikalienschutzfunktion innerhalb des Aufbaus der Sichtscheibe 8 übernimmt. Durch die umlaufende Dichtung 22 aus Butyl wird dabei zwischen der Außenscheibe 16 und der Schutzschicht 24 ein Spaltraum 26 gebildet, der hinsichtlich dem Eintritt von Gasen besonders gut gegen die äußere Umgebung des Schutzanzuges 2 abgedichtet ist.

An einer von der Außenscheibe 16 abgewandten Innenseite I der Sichtscheibe 8 ist ferner eine Innenscheibe 28 angeordnet, die unter Zwischenlage einer Innendichtung 30 benachbart zur Schutzschicht 24 angeordnet ist. Hierdurch wird ein weiterer Spaltraum 26 gebildet, der hinsichtlich dem Eintritt von Gasen besonders gut gegen die äußere Umgebung abgedichtet ist. Die Innenscheibe 28 ist dabei wahlweise aus Cellulosepropionat (CP) oder aus Polycarbonat (PC) hergestellt und weist bevorzugterweise eine hydrophile Beschichtung 32 auf, die ein Beschlagen der Sichtscheibe 8 von innen während des Einsatzes verhindert.

Die bevorzugten Wertebereiche für den Aufbau der Sichtscheibe betragen Hierbei:

| | | |
|---|---|---|
| - für die Außenscheibe 16 : | dA | = 0,3 bis 1,7 mm, vorzugsweise 0,5 mm |
| - für die Dichtung 22: | dD1 | = 0,3 bis 0,7 mm, vorzugsweise 0,5 mm |
| - für die Schutzschicht 24: | dS | = 0,1 bis 0,15mm, vorzugsweise 0,127mm |
| - für die Innendichtung 30: | dD2 | = 0,3 bis 0,7 mm, vorzugsweise 0,5 mm |
| - für die Innenscheibe 28: | dl | = 0,3 bis 1,7 mm, vorzugsweise 1,0 mm. |

## Patentansprüche

1. Sichtscheibe (8) für einen Schutzanzug (2) in Form eines Chemieschutzanzuges,
mit einer Außenscheibe (16), die strahlungshemmende Eigenschaften und eine Farbtönung (20) aufweist,
und einer an einer innen liegenden Seite der Außenscheibe (16) angeordneten gegenüber chemischen Stoffen beständigen Schutzschicht (24),
**dadurch gekennzeichnet, dass** die Außenscheibe (16) und die Schutzschicht (24) unter Zwischenlage einer Dichtung (22) angeordnet sind und dabei einen Spaltraum (26) bilden,
wobei die Schutzschicht (24) durch eine Folie aus PTFE oder FEP gebildet ist und wobei an einer von der Außenscheibe (16) abgewandten Innenseite (I) der Sichtscheibe (8) eine Innenscheibe (28) vorgesehen ist, die unter Zwischenlage einer Innendichtung (30) aus synthetischem Kautschuk benachbart zur Schutzschicht (24) angeordnet ist und dabei mit dieser einen weiteren Spaltraum (26) bildet.

2. Sichtscheibe nach Anspruch 1, **dadurch gekennzeichnet, dass** die Dichtung (22) aus einem synthetischen Kautschuk besteht.

3. Sichtscheibe nach Anspruch 2, **dadurch gekennzeichnet, dass** der synthetische Kautschuk der Dichtung (22) und/oder der Innendichtung (30) durch Butyl gebildet ist.

4. Sichtscheibe nach einem der Ansprüche 1 bis 3, **dadurch gekennzeichnet, dass** der mittels der Dichtung (22) gebildete Spaltraum (26) eine Stärke (dD1) von 0,3 bis 0,7 mm aufweist.

5. Sichtscheibe nach einem der Ansprüche 1 bis 4, **dadurch gekennzeichnet, dass** die Farbtönung (20) orange ausgeführt ist.

6. Sichtscheibe nach einem der Ansprüche 1 bis 5, **dadurch gekennzeichnet, dass** die Außenscheibe (16) an einer Außenseite (A) zusätzlich eine Goldbedampfung (18) aufweist.

7. Sichtscheibe nach einem der Ansprüche 1 bis 6, **dadurch gekennzeichnet, dass** die Außenscheibe (16) durch Cellulosepropionat oder Polycarbonat gebildet ist.

8. Sichtscheibe nach einem der Ansprüche 1 bis 7, **dadurch gekennzeichnet, dass** die Innenscheibe (28) durch Cellulosepropionat oder Polycarbonat gebildet ist.

9. Sichtscheibe nach einem der Ansprüche 1 bis 8, **dadurch gekennzeichnet, dass** die Innenscheibe (28) eine hydrophile Beschichtung (32) aufweist.

10. Sichtscheibe nach einem der Ansprüche 1 bis 9, **dadurch gekennzeichnet, dass** ein Querschnitt der Sichtscheibe folgende Dicken aufweist:
| | | |
|---|---|---|
| - für die Außenscheibe (16) : | 0,3 bis 1,7 mm | (dA) |
| - für die Dichtung (22): | 0,3 bis 0,7 mm | (dD1) |
| - für die Schutzschicht (24): | 0,1 bis 0,15 mm | (dS) |
| - für die Innendichtung (30): | 0,3 bis 0,7 mm | (dD2) |
| - für die Innenscheibe (28) : | 0,3 bis 1,7 mm | (dI). |

## Claims

1. View pane (8) of a protective suit (2) in the form of a chemical protective suit, with an outer pane (16) exhibiting radiation-inhibiting properties and a colour tinting (20), and a protective layer (24) resistant to chemical substances arranged on an inner side of the outer pane (16), **characterised in that** the outer pane (16) and the protective layer (24) are arranged with the intermediate placement of a seal (22), and in this situation form a gap space (26), wherein the protective layer (24) is formed by a film made of PTFE or FEP, and wherein an inner pane (28) is provided on an inner side (I) of the viewing pane (8), facing away from the outer pane (16), which is arranged adjacent to the protective layer (24) with the intermediate placement of an inner seal (30) made of synthetic rubber, and in this situation forms with this seal a further gap space (26).

2. View pane according to claim 1, **characterised in that** the seal (22) consists of synthetic rubber.

3. View pane according to claim 2, **characterised in that** the synthetic rubber of the seal (22) and/or the inner seal (30) are formed of butyl rubber.

4. View pane according to any one of claims 1 to 3, **characterised in that** the gap space (26) formed by means of the seal (22) has a thickness (dD1) of 0.3 to 0.7 mm.

5. View pane according to any one of claims 1 to 4, **characterised in that** the colour tinting (20) is configured as orange.

6. View pane according to any one of claims 1 to 5, **characterised in that** the outer pane (16) additionally comprises on an outer side (A) a gold vapour deposition (18).

7. View pane according to any one of claims 1 to 6, **characterised in that** the outer pane (16) is formed by cellulose propionate or polycarbonate.

8. View pane according to any one of claims 1 to 7, **characterised in that** the inner pane (28) is formed by cellulose propionate or polycarbonate.

9. View pane according to any one of claims 1 to 8, **characterised in that** the inner pane (28) comprises a hydrophilic coating (32).

10. View pane according to any one of claims 1 to 9, **characterised in that** a cross-section of the viewing pane exhibits the following thicknesses:
| | | |
|---|---|---|
| - For the outer pane (16): | 0.3 to 1.7 mm | (dA) |
| - For the seal (22): | 0.3 to 0.7 mm | (dD1) |
| - For the protective layer (24): | 0.1 to 0.15 mm | (dS) |
| - For the inner seal (30): | 0.3 to 0.7 mm | (dD2) |
| - For the inner pane (28): | 0.3 to 1.7 mm | (dI) |

## Revendications

1. Hublot (8) pour un vêtement de protection (2) en forme d'un vêtement de protection contre les produits chimiques,
comprenant une vitre extérieure (16), présentant des propriétés inhibitrices de rayonnement et une teinture colorée (20)
et une couche de protection (24) résistante à des substances chimiques, agencée sur un côté intérieur de la vitre extérieure (16),
**caractérisé en ce que** la vitre extérieure (16) et la couche de protection (24) sont agencées avec interposition d'une étanchéité (22) et forment un espacement (26),
dans lequel la couche de protection (24) est formée par une feuille de PTFE ou de FEP et dans lequel il est prévu sur un côté intérieur (I) du hublot (8), opposé à la vitre extérieure (16), une vitre intérieure (28) agencée au voisinage de la couche de protection (24) avec interposition d'une étanchéité intérieure (30) en caoutchouc synthétique et formant avec la couche de protection (24) un autre espacement (26).

2. Hublot selon la revendication 1, **caractérisé en ce que** l'étanchéité (22) est en un caoutchouc synthétique.

3. Hublot selon la revendication 2, **caractérisé en ce que** le caoutchouc synthétique de l'étanchéité (22) et/ou de l'étanchéité intérieure (30) est formée de butyle.

4. Hublot selon l'une des revendications 1 à 3, **caractérisé en ce que** l'écartement (26) formé par l'étanchéité (22) présente une épaisseur (dD1) de 0,3 à 0,7 mm.

5. Hublot selon l'une des revendications 1 à 4, **caractérisé en ce que** la teinture colorée (20) est réalisée en orange.

6. Hublot selon l'une des revendications 1 à 5, **caractérisé en ce que** la vitre extérieure (16) présente en outre sur un côté extérieur (A) un dépôt d'or en phase vapeur.

7. Hublot selon l'une des revendications 1 à 6, **caractérisé en ce que** la vitre extérieure (16) est formée par du propionate de cellulose ou du polycarbonate.

8. Hublot selon l'une des revendications 1 à 7, **caractérisé en ce que** la vitre intérieure (28) est formée par du propionate de cellulose ou du polycarbonate.

9. Hublot selon l'une des revendications 1 à 8, **caractérisé en ce que** la vitre intérieure (28) présente un revêtement hydrophile (32).

10. Hublot selon l'une des revendications 1 à 9, **caractérisé en ce qu'**une section transversale du hublot présente des épaisseurs suivantes :
| | | |
|---|---|---|
| - pour la vitre extérieure (16) : | 0,3 à 1,7 mm | (dA) |
| - pour l'étanchéité (22) : | 0,3 à 0,7 mm | (dD1) |
| - pour la couche de protection (24) : | 0,1 à 0,15 mm | (dS) |
| - pour l'étanchéité intérieure (30) : | 0,3 à 0,7 mm | (dD2) |
| - pour la vitre intérieure (28) : | 0,3 à 1,7 mm | (dI). |
